# FASCICULE DE BREVET EUROPEEN

(11) **EP 0 179 960 B1**
(45) Date de publication et mention de la délivrance du brevet: **28.12.1988**
(21) Numéro de dépôt: 84401380.5
(22) Date de dépôt: 28.06.1984
(51) Int. Cl.: E02B 9/06, G12B 9/02

(54) **Coffre à ouverture assistée pour la protection d'un appareillage se présentant sous la forme d'un poteau**
Deckel mit Öffnungshilfe zum Schutz eines pfahlartigen Gerätes
Cover with an assisted opening for the protection of a post-like apparatus

(30) Priorité: 29.06.1983 FR 8310780
(43) Date de publication de la demande: 07.05.1986
(73) Titulaire: SOCIETE METALLURGIQUE HAUT-MARNAISE Société Anonyme dite:, 52300 Joinville (FR)
(72) Inventeur: Picaud, Michel Maurice Robert, F-52100 Saint Dizier (FR)
(74) Mandataire: Jolly, Jean-Pierre

(56) Documents cités:
- DE-A- 2 829 727
- FR-A- 811 384
- FR-A- 1 066 861
- FR-A- 2 427 240

## Description

La présente invention concerne un coffre ouvrant pour la protection d'un appareillage se présentant sous la forme d'un poteau dont la tête comporte des organes à protéger aussi bien contre les intempéries, les chocs, les utilisations par des personnes non habilitées, que contre des actes de vandalisme.

L'invention s'applique plus particulièrement, mais non exclusivement, à la protection des poteaux d'incendie qui, comme on le sait, consistent en des prises d'eau normalisées placées au-dessus du sol, sur un support affectant la forme générale d'un poteau.

Dans ce cas, les organes à protéger sont essentiellement les éléments de raccords destinés à recevoir les tuyaux d'incendie, et l'élément de manoeuvre permettant l'ouverture et la fermeture, avec vidange, de l'organe d'obturation du poteau d'incendie.

Il est clair que, dans ce cas, il convient de prévoir un dispositif de protection qui puisse être rapidement dégagé lors de la mise en service du poteau et être facilement remonté après utilisation du poteau.

Par les brevets FR-A-811 384 et 1 066 861, on connaît un coffre selon le préambule de la revendication 1, qui remplit ces conditions. La partie supérieure est mobile et est montée pivotante autour d'un axe horizontal porté par le bord supérieur du coffre et elle sert à protéger le volant de manoeuvre de la vanne d'arrivée d'eau. Celle-ci alimente des prises d'eau disposées sur le poteau et accessibles à travers une fenêtre qui peut être fermée par une porte montée pivotante autour d'un axe horizontal fixé à la partie inférieure du coffre. Ainsi, pour dégager le volant de manoeuvre et les prises d'eau, on doit soulever la partie supérieure jusqu'à sa position ouverte et rabattre la porte vers le sol. Dans leur position ouverte, ces éléments augmentent considérablement l'encombrement au sol du coffre et gênent de ce fait les mouvements des opérateurs.

Les brevets FR-A-24 27 240 et DE-A-28 29 727 décrivent des coffres qui ont les mêmes inconvénients.

La présente invention a pour but de remédier à ces inconvénients et concerne à cet effet un coffre de protection selon la partie caractérisante de la revendication 1.

Grâce à une telle liaison en parallélogramme artculé, la partie mobile décrit une trajectoire en arc de cercle lorsqu'elle se déplace entre ses positions ouverte et fermée mais elle reste dans l'encombrement vertical de la structure support du coffre sans jamais dépasser latéralement lorsqu'elle est en position ouverte.

Le dispositif d'assistance peut être constitué par au moins un ressort pneumatique, un ressort métallique ou un élément élastique en caoutchouc. Il peut également faire intervenir élément moteur, tel qu'un moteur électrique, un moteur thermique ou un système hydraulique.

Le coffre comprend en outre un mécanisme de verrouillage de la partie mobile sur la partie fixe.

Un mode de réalisation de l'invention sera décrit ci-après, à titre d'exemple non limitatif, avec référence aux dessins annexés dans lesquels:
La figure 1 est une coupe axiale verticale d'un poteau d'incendie équipé d'un coffre selon l'invention;
La figure 2 est une coupe transversale selon B-B de la figure 1;

Les figures 3 et 4 sont deux coupes schématiques représentant le coffre en position ouverte et en position fermée.

Avec référence aux figures 1 et 2, le coffre comprend tout d'abord une partie fixe 1 comportant une embase 2 et une structure de support 3.

L'embase 2 présente une forme tubulaire de section en losange et est réalisée par assemblage de deux éléments de section triangulaire 4, 5 (figure 2). Les faces 6, 7 de ces deux éléments 4, 5 au niveau desquelles s'effectue cet assemblage présentent dans leur partie centrale une forme demi cylindrique 8, 9 déportée légèrement vers l'angle extérieur 10' de l'élément 4 et dans lequel vient passer la partie inférieure du poteau 10. Ces deux formes demi cylindriques 8, 9 viennent enserrer le poteau 10 à la façon d'un collier et assurent ainsi la fixation de l'embase 2 sur le poteau 10.

Les deux faces extérieures 11, 12 de l'élément 5 de l'embase 2 se trouvent prolongées vers le haut jusqu'à un niveau situé légèrement au-dessus de la tête 13 du poteau d'incendie 10 et constituent le susdit élément de support 14.

La partie mobile 15 présente une forme en partie tubulaire de section en losange prolongeant les faces extérieures 11, 12, 16 et 17 de l'embase 2 et se terminant par un toit oblique 16.

Bien entendu, le contour inférieur de cette partie mobile 15 est découpé de manière à venir épouser le contour de la bordure supérieure de la partie fixe 1.

La liaison de la partie fixe à la partie mobile est assurée au moyen de deux couples de bielles 18, 18'-19,19' formant deux parallélogrammes articulés situés de part et d'autre du poteau 10.

Chacun de ces couples de bielles 18, 19' et 19, 19' vient s'articuler d'un côté, sur deux axes parallèles respectifs 20, 20' montés dans la partie supérieure de l'élément de support 14, et, de l'autre côté, sur deux axes parallèles respectifs 21, 21' montés dans la partie inférieure de la partie mobile 15.

Dans l'exemple représenté, la droite reliant le centre des deux axes 20, 20' et la droite reliant le centre des deux axes 21, 21' sont verticales, de sorte qu'au cours de l'ouverture et de la fermeture (figures 3 et 4) la partie mobile 15 demeurera axée verticalement.

Comme précédemment mentionné, le coffre comprend en outre un dispositif d'assistance qui, en l'occurrence, consiste en deux ressorts pneumatiques 22, 22' venant s'articuler d'un côté respectivement sur les bielles 18, 19 et, de l'autre côté, sur les faces 11 et 12 de l'élément de support 14, (axes 23, 23') dans l'alignement des axes 20 et 20'.

Ainsi, ces ressorts pneumatiques 22, 22' accumulent une partie de l'effort exercé pour réaliser la fermeture du coffre et la restituent ensuite pour assurer une ouverture automatique.

L'élément de support 14 comprend en outre un mécanisme de verrouillage 25 de type classique comprenant un pêne basculant 26 coopérant avec une gâche 27 prévue dans la partie mobile 15. Dans l'exemple représenté, le pêne 26 peut être entraîné au moyen d'un carré d'actionnement 28, mais il pourrait aussi l'être au moyen d'une clé.

Bien entendue, l'invention ne se limite pas à la forme de section en losange du coffre précédemment décrit. Celui-ci pourrait présenter aussi bien une forme de section circulaire ou ovale ou bien une forme plus complexe.

On notera enfin que la partie mobile 15 du coffre précédemment décrit peut avantageusement servir de support de motifs publicitaires divers.

## Revendications

1. Coffre ouvrant pour la protection d'un appareillage se présentant sous la forme d'un poteau (10) dont la tête comporte des organes à protéger, coffre du type comprenant d'une part, une partie fixe (1 ) destinée à être montée fixement sur le poteau (10) et pourvue d'un côté de ce dernier d'une structure support (14), et d'autre part, une partie mobile (15) formant capot, destinée à recouvrir, en position de fermeture, la partie supérieure du poteau (10) en assurant de préférence, une continuité de forme et/ou d'étanchéité avec la partie fixe, ledit coffre étant caractérisé en ce qu'il comprend en outre une liaison mécanique du type parallélogramme articulé, montée entre la structure support (14) et la partie mobile (15) et qui comprend de chaque côté du poteau,
- une première paire d'axes (20, 20') alignés verticalement, séparés d'une distance prédéterminée et fixés sur la structure support (14),
- une seconde paire d'axes (21, 21') alignés verticalement, séparés de ladite distance prédéterminée et fixés à la partie mobile,
- une bielle supérieure (18) articulée sur les axes supérieurs (20, 21 ) de la première et de la seconde paires d'axes, et
- une bielle inférieure (18') articulée sur les axes inférieurs (20', 21 ') de la première et de la seconde paires d'axes, de sorte que le coffre occupe la même surface au sol lorsque la partie mobile (15) est en position ouverte ou en position fermée, un dispositif d'assistance constitué par un élément élastique (22), prenant appui sur la structure support (14) et sur l'une des bielles (18), étant suceptible d'accumuler de l'énergie potentielle lors de la fermeture de la partie mobile (15) de manière à rappeler la partie mobile (15) en position ouverte.

2. Coffre selon la revendication 1, caractérisé en ce que l'élément élastique (22) est constitué par un ressort métallique.

3. Coffre selon la revendication 1, caractérisé en ce que l'élément élastique est constitué par une pièce en caoutchouc ou analogue.

4. Coffre selon la revendication 1, caractérisé en ce que l'élément élastique est constitué par au moins un ressort pneumatique ou un vérin hydraulique (22) articulé, par une extrémité, sur un axe (23) porté par la structure support (14) et situé dans l'alignement de la première paire d'axes (20, 20') et, par l'autre extrémité, en un point de l'une des bielles.

5. Coffre selon la revendication 1, caractérisé en ce que le dispositif d'assistance fait intervenir un élément moteur, tel qu'un moteur électrique, thermique ou un système hydraulique.

6. Coffre selon l'une des revendications précédentes, caractérisé en ce qu'il comprend un mécanisme (25) permettant de verrouiller la partie mobile (15) sur la partie fixe (1).

7. Coffre selon la revendication 6, caractérisé en ce que ledit mécanisme (25) comprend un pêne basculant (26) entraîné par exemple au moyen d'une clé ou d'un carré d'actionnement (28) et qui peut s'engager dans une gâche (27) prévue dans la partie mobile (15).

## Patentansprüche

1. Öffenbarer Deckel zum Schutz eines pfahlartigen Gerätes (10), dessen Kopf zu schützende Bauteile aufweist, mit einem festen Teil (1), welcher fest am Pfahl (10) angeordnet ist und an einer Seite desselben eine Stützstruktur (14) aufweist, und mit einem, eine Haube bildenden beweglichen Teil (15), welcher in geschlossener Stellung den oberen Teil des Pfahles (10) bedeckt, wobei vorzugsweise eine Kontinuität in der Form und/oder Dichtheit mit dem festen Teil sichergestellt ist, dadurch gekennzeichnet, dass der Deckel ausserdem eine in der Art eines gelenkigen Parallelogramms ausgebildete und zwischen der Stützstruktur (14) und dem beweglichen Teil (15) ausgebildete mechanische Verbindung aufweist, welche zu beiden Seiten des Pfahles folgendes umfasst:
- ein erstes Paar vertikal ausgerichteter, voneinander in vorbestimmtem Abstand liegender und an der Stützstruktur (14) festgelegter Achsen (20, 20'),
- ein zweites Paar vertikal ausgerichteter, voneinander in vorbestimmtem Abstand liegender und am beweglichen Teil festgelegter Achsen (21, 21'),
- ein oberes, an den oberen Achsen (20, 21) des ersten und zweiten Achsenpaares angelenktes Zwischenglied (18), und
- ein unteres, an den unteren Achsen (20', 21') des ersten und zweiten Achsenpaares angelenktes Zwischenglied (18'), so dass der Deckel sowohl in geöffneter als auch in geschlossener Stellung des beweglichen Teiles (15) dieselbe Bodenfläche einnimmt, wobei eine von einem elastischen Element (22) gebildete. Hilfseinrichtung an der "Stützstruktur (1-4) und an einem der Zwischenglieder (18) angreift und während des Schliessens des beweglichen Teiles (15) eine Speicherung potentieller Energie ermöglicht, um den beweglichen Teil (15) in die geöffnete Stellung rückzustellen.

2. Deckel nach Anspruch 1, dadurch gekennzeichnet, dass das elastische Element (22) von einer metallischen Feder gebildet wird.

3. Deckel nach Anspruch 1, dadurch gekennzeichnet, dass das elastische Element von einem Teil aus Gummi od.dgl. gebildet wird.

4. Deckel nach Anspruch 1, dadurch gekennzeichnet, dass das elastische Element von wenigstens einer pneumatischen Feder oder einem hydraulischen Zylinder (22) gebildet wird, welche(r) an einem Ende an einer von der Stützstruktur (14) getragenen und mit dem ersten Achsenpaar (20,20') fluchtenden Achse (23) und am anderen Ende an einem Punkt an einem der Zwischenglieder angelenkt ist.

5. Deckel nach Anspruch 1, dadurch gekennzeichnet, dass die Hilfseinrichtung zwischengeschaltet ein Motorelement, beispielsweise einen Elektromotor, einen Verbrennungsmotor oder ein hydraulisches System aufweist.

6. Deckel nach einem der vorangehenden Ansprüche, dadurch gekennzeichnet, dass er einen Mechanismus (25) aufweist, welcher eine Verriegelung des beweglichen Teiles (15) am festen Teil (1) ermöglicht.

7. Deckel nach Anspruch 6, dadurch gekennzeichnet, dass der Mechanismus (25) einen kippbaren Riegel (26) umfasst, welcher beispielsweise von einem Schlüssel oder Betätigungsvierkant betätigbar ist und mit einem, im beweglichen Teil (15) vorgesehenen Schliessblech (27) in Eingriff gebracht werden kann.

## Claims

1. An openable box for protecting an item of equipment which is in the form of a post (10) whose head comprises members to be protected, the box being of the type comprising on the one hand a fixed part (1) intended to be mounted fixedly on the post (10) and provided on one side of the latter with a support structure (14) and on the other hand a movable part (15) forming a lid which in the closure position is intended to cover the upper part of the post (10) while preferably providing for continuity of shape and/or sealing integrity with the fixed part, said box being characterised in that it further comprises a mechanical connection of the pivoted parallelogram type, mounted between the support structure (14) and the movable part (15) and which comprises on each side of the post,

- a first pair of vertically aligned axis members (20, 20') which are separated by a predetermined distance and fixed on the support structure (14),
- a second pair of vertically aligned axis members (21, 21') which are separated by said predetermined distance and fixed to the movable part,
- an upper link (18) which is pivoted to the upper axis members (20, 21) of the first and second pairs of axis members, and
- a lower link (18') which is pivoted to the lower axis members (20', 21') of the first and second pairs of axes so that the box occupies the same surface area on the ground when the movable part (15) is in the open position or in the closed position, an assistance means formed by a resilient member (22) bearing against the support structure (14) and one of the links (18) being capable of accumulating potential energy upon closure of the movable part (15) so as to return the movable part (15) to the open position.

2. An box according to claim 1 characterised in that the resilient member (22) is formed by a metal spring.

3. A box according to claim 1 characterised in that the resilient member is formed by a portion of rubber or the like.

4. A box according to claim 1 characterised in that the resilient member is formed by at least one pneumatic spring or hydraulic jack (22) which is pivoted by one end to an axis member (23) carried by the support structure (14) and disposed in alignment with the first pair of axis members (20, 20') and by the other end at a point on one of the links.

5. A box according to claim 1 characterised in that the assistance means involves a motor element such as an electric motor, a heat engine or a hydraulic system.

6. A box according to one of the preceding claims characterised in that it comprises a mechanism (25) for locking the movable part (15) to the fixed part (1).

7. A box according to claim 6 characterised in that said mechanism comprises a pivotable latch member (26) which is entrained for example by means of a key or an actuating square (28) and which can engage into a keeper (27) provided in the movable part (15).
